# EUROPÄISCHE PATENTSCHRIFT

(11) **EP 0 931 500 B1**
(45) Veröffentlichungstag und Bekanntmachung des Hinweises auf die Patenterteilung: **13.04.2005**
(21) Anmeldenummer: 98122958.6
(22) Anmeldetag: 03.12.1998
(51) Int. Cl.: A47L 9/28

(54) **Vorrichtung zum Ein- und Ausschalten von Staubsaugern**
Vacuum cleaner switch (on-off)
Dispositif pour brancher/débrancher un aspirateur

(30) Priorität: 23.01.1998 DE 19802331
(43) Veröffentlichungstag der Anmeldung: 28.07.1999
(73) Patentinhaber: Stein & Co. GmbH, D-42553 Velbert (DE)
(72) Erfinder: Stein, Thomas, 42553 Velbert (DE)
(74) Vertreter: Hansmann, Dierk, Dipl.-Ing.

(56) Entgegenhaltungen:
- DE-A- 2 031 647
- DE-A1- 3 603 176

## Beschreibung

Die Erfindung betrifft eine Vorrichtung zum elektrischen Ein- und Ausschalten von Staubsaugern über einen Schalter mit einer plattenförmigen Bedienfläche, wobei der Schalter, insbesondere als Fußtaster, im Staubsaugergehäuse, integriert und zur elektrischen Saugleistungseinstellung ein einstellbares Potentiometer angeordnet ist.

Anordnungen dieser Art sind bekannt, wobei die Saugleistung durch eine Verstellung eines gesonderten Potentiometers erfolgt. Dieses geschieht über ein Bedienelement als Schieberegler oder Drehknebel. Hierbei besteht der Mangel, daß zusätzlich ein Umsetzungsglied und/oder eine aufwendige Führung mit einem Display erforderlich ist und eine Fußbedienung kaum möglich ist.

Eine Vorrichtung gemäß dem Oberbegriff des Anspruchs 1 ist aus DE 3603176 A1 bekannt.

Die Aufgabe der Erfindung ist es, eine bedienerfreundliche, einfache Anordnung zu schaffen, die auch eine störungsfreie Mechanik mit einfacher Montage ermöglicht und eine Fußbedienung gewährleistet.

Die Lösung dieser Aufgabe erfolgt erfindungsgemäß dadurch, daß die Bedienfläche des Schalters einen hervortretenden Abschnitt eines abgedeckten Scheibenelementes als Stellrad aufweist, das zur elektrischen Saugleistungseinstellung mit einem verstellbaren Potentiometer verbunden ist.

Weiterhin ist vorgesehen, daß zwei beabstandete Kreisscheiben als Scheibenelemente über ein zentrales Wellenelement angeordnet und das Wellenelement in seiner Drehachse mit dem Potentiometer verbunden ist.

Um eine einfach Stellungsanzeige entsprechend der Saugleistung zu ermöglichen, wird vorgeschlagen, daß jedes Scheibenelement eine Farbkennzeichnung zur Stellungsanzeige im außenliegenden Abschnitt aufweist.

Es ist ferner vorteilhaft, daß die Scheibenelemente über einen Bereich von etwa 260 Grad verstellbar sind.

Durch diese Ausbildung ist es möglich, mit einem Minimum an zusätzlichen Teilen eine Integration in die Einschalttaste durchzuführen und keinen Eingriff in die Gehäuseoberfläche vorzunehmen.

In der Zeichnung ist eine erfindungsgemäße Vorrichtung im Schnitt schematisch dargestellt.

Bei der Darstellung ist ein Schalter 1 als Taster, der in einem nicht näher dargestellten Staubsaugergehäuse integriert ist, zum Ein- und Ausschalten des Staubsaugers mit einem Schaltergehäuse 2 gezeigt. Es ist hierbei im wesentlichen die außenliegende Bedienfläche 3 erkennbar, während die eigentlichen elektrischen Schaltelemente nicht zu entnehmen sind.

In dem Schaltergehäuse 2 ist ein zentrales Wellenelement 4 innenwandnah gelagert, das zwei beabstandete Scheibenelemente 5 als Keisscheiben trägt. Diese Scheibenelemente 5 treten durch zugeordnete Durchtritte 6 der Bedienfläche 3, so daß Kreisabschnitte 7 der Scheibenelemente 5 von außen als Stellrad zugänglich sind.

Das zentrale Wellenelement 4 ist direkt mit einem Potentiometer 8 verbunden, um bei Verdrehen der Scheibenelemente 5 eine elektrische Saugleistungseinstellung vorzunehmen. Die Verstellung geschieht durch kraftschlüssiges tangentiales Bewegen der Scheibenelemente 5 am außenliegenden Kreisabschnitt 7. Eine Drehwinkelbegrenzung kann durch einen Nocken am Scheibenelement 5 erfolgen, der sich auch am zentralen Wellenelement befinden kann.

Die Außenbereiche der Scheibenelemente 5 sind farblich gekennzeichnet, um die eingestellte Drehposition und somit die Saugeinstellung anzugeben.

## Patentansprüche

1. Vorrichtung zum elektrischen Ein- und Ausschalten von Staubsaugern über einen Schalter mit einer plattenförmigen Bedienfläche, wobei der Schalter, insbesondere als Fußtaster, im Staubsaugergehäuse, integriert und zur elektrischen Saugleistungseinstellung ein einstellbares Potentiometer angeordnet ist, **dadurch gekennzeichnet, daß** die Bedienfläche (3) des Schalters (1) einen hervortretenden Abschnitt (7) eines abgedeckten Scheibenelementes (5) als Stellrad aufweist, das zur elektrischen Saugleistungseinstellung mit einem verstellbaren Potentiometer (8) verbunden ist.

2. Vorrichtung nach Ansspruch 1, **dadurch gekennzeichnet, daß** zwei beabstandete Kreisscheiben (5) als Scheibenelemente über ein zentrales Wellenelement (4) angeordnet und in das Wellenelement (4) in seiner Drehachse mit dem Potentiometer (8) verbunden ist.

3. Vorrichtung nach Anspruch 1 oder 2, **dadurch gekennzeichnet, daß** jedes Scheibenelement (5) eine Farbkennzeichnung zur Stellungsanzeige im außenliegenden Abschnitt (7) aufweist.

4. Vorrichtung nach einem der Ansprüche 1 oder 3, **dadurch gekennzeichnet, daß** die Scheibenelemente (5) über einen Bereich von etwa 260 Grad verstellbar sind.

## Claims

1. Device for electrically switching vacuum cleaners on and off by means of a switch with a plate-shaped control surface, which switch is integrated in the vacuum cleaner housing in the form of a foot-operated button in particular and has an adjustable potentiometer enabling the suction power setting to be adjusted electrically, **characterised in that** the control surface (3) of the switch (1) has a projecting portion (7) of a covered disc element (5) serving as a setting wheel, which is connected to an adjustable potentiometer (8) for electrically setting the suction power.

2. Device as claimed in claim 1, **characterised in that** two circular discs (5) are provided as disc elements spaced apart by means of a central shaft element (4) and are connected to the potentiometer (8) in the shaft element (4) at its rotation axis.

3. Device as claimed in claim 1 or 2, **characterised in that** each disc element (5) has a colour coding at the externally lying portion (7) as a means of displaying the position.

4. Device as claimed in one of claims 1 or 3, **characterised in that** the disc elements (5) are displaceable over a range of approximately 260 degrees.

## Revendications

1. Dispositif pour brancher et débrancher électriquement des aspirateurs au moyen d'un commutateur muni d'une surface de commande en forme de plaque, dans lequel le commutateur, en particulier sous la forme d'une pédale, est intégré au boîtier de l'aspirateur et un potentiomètre réglable est agencé pour régler la puissance électrique d'aspiration, **caractérisé en ce que** la surface de commande (3) du commutateur (1) présente une section saillante (7) d'un élément de disque masqué (5) formant une molette de réglage, qui est connectée à un potentiomètre réglable (8) pour permettre le réglage de la puissance électrique d'aspiration.

2. Dispositif selon la revendication 1, **caractérisé en ce que** deux disques circulaires séparés (5) sont montés, sous la forme d'éléments de disque, sur un élément d'arbre central (4) et l'élément d'arbre central (4) est relié au potentiomètre (8) dans son axe de rotation.

3. Dispositif selon la revendication 1 ou 2, **caractérisé en ce que** chaque élément de disque (5) porte une indication de couleur pour indiquer la position dans la section (7) située à l'extérieur.

4. Dispositif selon l'une quelconque des revendications 1 ou 3, **caractérisé en ce que** les éléments de disque (5) peuvent être ajustés dans un rayon d'environ 260 degrés.
